# FASCICULE DE BREVET EUROPEEN

(11) **EP 0 898 143 B1**
(45) Date de publication et mention de la délivrance du brevet: **14.11.2001**
(21) Numéro de dépôt: 98402078.4
(22) Date de dépôt: 19.08.1998
(51) Int. Cl.: F41A 19/16, F41A 19/21

(54) **Sûreté pour le réglage de la détente sur un fusil**
Sicherheitseinrichtung zum Verstellen des Abzuges eines Gewehr
Safety device for adjusting the trigger of a rifle

(30) Priorité: 21.08.1997 FR 9710531
(43) Date de publication de la demande: 24.02.1999
(73) Titulaire: Humbert CTTS, 42340 Veauche (FR)
(72) Inventeur: Jeanpierre, Yves, 42210 Valeilles (FR); Sury, Stéphane, 42340 Veauche (FR)
(74) Mandataire: Pech, Bernard

(56) Documents cités:
- FR-A- 1 129 165
- FR-A- 2 129 212
- FR-A- 2 718 225

## Description

Le domaine technique de l'invention est celui des fusils à détente unique non sélective dont la course de la détente est limitée par la sûreté.

La présente invention se rapporte plus particulièrement à une sûreté réglable permettant de limiter la course de la détente après le déclenchement du premier coup de façon à provoquer plus rapidement l'accrochage du second coup.

Actuellement, il n'existe pas de sûreté réglable applicable aux fusils et permettant de moduler la course de la détente.

La présente invention concerne un fusil à deux coups possédant une détente unique non sélective et muni d'une sûreté constituée par une pièce possédant une partie allongée dont une extrémité sert de butée à la queue de détente après le premier coup, caractérisé en ce que,
a) la pièce est creusée par un canal interne traversant la partie allongée et débouchant à l'extrémité,
b) le canal renferme au moins une pièce mobile pouvant être déplacée le long du canal pour former une saillie de longueur réglable.

L'utilisateur peut faire émerger à sa convenance la partie mobile du canal de façon à accroître la longueur apparente de la partie allongée de la sûreté.

Selon une première version préférée de l'invention, le canal interne est constitué d'un canal supérieur fileté en communication avec un canal inférieur situé dans la partie allongée de la sûreté, ledit canal supérieur contenant une vis. Avantageusement, le canal supérieur est incliné par rapport au canal inférieur et la vis possède une extrémité pointue. De façon préférentielle la vis est une vis pointeau.

Selon une première caractéristique de l'invention, la saillie de longueur réglable est obtenue au moyen du canal inférieur,
a) qui présente un épaulement interne permettant de distinguer un canal amont en communication avec le canal supérieur et un canal aval de diamètre supérieur,
b) qui contient une pièce cylindrique possédant une embase cylindrique élargie, ladite embase étant destinée à venir en appui sur l'épaulement,
c) qui est muni d'un ressort comprimé entre l'embase de la pièce cylindrique et une bague alésée fixée à l'intérieur du canal aval, ladite bague étant traversée par ladite pièce cylindrique.

Le vissage de la vis dans le canal supérieur induit un déplacement de la pièce cylindrique au contact en favorisant l'émergence de la saillie.

Grâce au ressort comprimé, le dévissage de la vis peut entraîner un déplacement de ladite pièce en sens inverse permettant de diminuer la longueur de la saillie.

Selon une deuxième caractéristique de l'invention, une bille est intercalée entre la vis du canal supérieur et l'une des extrémités de la pièce cylindrique logée dans le canal inférieur. Avantageusement, la bille est en acier.

Selon une troisième caractéristique de l'invention, l'extrémité pointue de la vis est de forme pyramidale à quatre faces. Préférentiellement, la vis est une vis six pans creux HC.

Le vissage de la vis dans le canal supérieur génère une pression sur la bille. Cette pression est renvoyée sur la pièce cylindrique qui va se déplacer dans le canal inférieur. La précision du réglage correspond au déplacement de la pièce cylindrique induit par une rotation au quart de tour de la vis. Cette précision est possible grâce aux cliquettements provoqués par la bille lorsque l'utilisateur tourne la vis et qui se produit lors des contacts successifs de la bille avec les faces de l'extrémité pointue de la vis.

Selon une quatrième caractéristique de l'invention, toutes les interfaces mises en oeuvre dans la sûreté sont nitrurées pour ralentir l'usure de toutes les pièces au contact les unes des autres.

Selon une deuxième version préférée de l'invention,
a) le canal interne est fileté et traverse de part en part la sûreté,
b) la pièce mobile est une vis dont la longueur est voisine de celle dudit canal.

De façon préférentielle, la vis est une vis six pans creux HC. Avantageusement, l'extrémité de la vis servant de butée est plate.

Bien que ce procédé ne propose que peu de repères pour faciliter le réglage, il apparaît comme étant très simple et peu coûteux.

La sûreté réglable selon l'invention présente l'avantage d'être usinée à partir du système de sûreté existant sans aucune retouche du fusil. De plus, l'utilisateur peut effectuer le réglage de la butée sans démontage du fusil au moyen d'une clé ou d'un simple tournevis, autorisant ainsi l'opération de réglage sur le pas de tir. En outre, l'association d'une vis pointue à quatre faces et d'une bille dans le mécanisme de la sûreté réglable permet un réglage fin et précis de la longueur de la butée. En finalité, la sûreté réglable selon l'invention octroie à l'utilisateur un confort supplémentaire lui permettant d'améliorer les performances du fusil.

On donne ci-après une description détaillée d'un exemple de réalisation d'une sûreté réglable selon l'invention. Cette description détaillée s'effectue en se référant aux figures 1 et 2. La figure 1 est une vue en coupe de la sûreté réglable. La figure 2 est un schéma permettant de repositionner la sûreté réglable par rapport à la queue de détente.

En se référant à la figure 1, la sûreté réglable est constituée par une pièce monobloc 1 dont on distingue une partie supérieure 2 émergeant du fusil et une partie inférieure allongée 3. La partie supérieure 2 est creusée par un canal cylindrique rectiligne fileté 4 dont une extrémité située en profondeur de la sûreté 1 est fermée et l'autre extrémité est ouverte. Lorsque la sûreté 1 est fixée sur le fusil, ladite extrémité ouverte reste accessible à l'utilisateur. Ledit canal 4 contient une vis 5 de réglage qui est composée d'un corps cylindrique possédant une extrémité avant pointue 6 de forme pyramidale à quatre faces et une extrémité arrière plate 7 dont la partie centrale est creusée faisant ainsi apparaître un renfoncement hexagonal. La vis 5 de réglage est introduite dans le canal 4 par son extrémité avant pointue 6, puis vissée au niveau de son extrémité arrière 7 au moyen d'une clé à six pans.

La partie inférieure allongée 3 est creusée par un canal cylindrique présentant un épaulement interne permettant de distinguer un canal amont 8 et un canal aval 9 de diamètre plus large, ledit canal amont 8 étant en communication avec le canal cylindrique 4 de la partie supérieure 2 au voisinage de son extrémité fermée. Le canal cylindrique de la partie inférieure allongée 3 contient une pièce cylindrique monobloc présentant une partie amont 10 occupant le canal amont 8. Ladite partie amont 10 est prolongée par une embase cylindrique élargie 11 destinée à venir en appui contre l'épaulement interne, ladite partie amont 10 étant terminée par une partie aval 12 de même diamètre. La pièce cylindrique monobloc est maintenue dans le canal de la partie inférieure allongée 3 par l'intermédiaire d'un ressort 13 entourant la partie aval 12 et comprimé entre l'embase élargie 11 et une bague 14 alésée, filetée sur sa surface externe. Ladite bague 14 est vissée à l'intérieur du canal aval 9 et est traversée par la partie aval 12 de la pièce cylindrique monobloc.

Une bille en acier 15 dont le diamètre est légèrement inférieur à celui du canal amont 8 est intercalée entre la vis de réglage 5 et la pièce cylindrique monobloc logée dans le canal de la partie inférieure.

Le principe de fonctionnement de l'invention est le suivant :

Le vissage de la vis 5 dans le canal 4 génère une pression sur la bille en acier 15. Cette pression est renvoyée sur la pièce mobile qui va se déplacer le long du canal de la partie inférieure 3 en faisant émerger du canal aval 9 une de ses extrémités pour former une saillie 16. Grâce au ressort comprimé 13 un dévissage de la vis 5 va entraîner un déplacement de ladite pièce en sens inverse pour diminuer la longueur de la saillie 16.

La précision du réglage de la butée correspond au déplacement de la pièce mobile lorsque la vis 5 a été tournée d'un quart de tour. Le repérage du réglage est rendu possible grâce aux cliquettements provoqués par la bille 15 lorsque l'utilisateur tourne la vis 5 et qui se produit lors des contacts successifs de la bille 15 avec les faces de l'extrémité pointue 6 de la vis 5.

En se référant à la figure 2, une fois que le fusil est armé, une simple pression sur la détente 17 déclenche le premier coup de feu. Juste après ce premier coup de feu la course de la détente 17 est alors stoppée au moment où la queue de détente 18 est bloquée par l'extrémité de la pièce mobile de la sûreté 1 formant saillie 16. Il faut alors relâcher la détente 17 pour qu'elle puisse retrouver sa position initiale et réarmer le fusil. Une nouvelle pression sur ladite détente 17 va alors déclencher le deuxième coup de feu. Un bon réglage de la sûreté va permettre de limiter le temps entre le déclenchement du premier coup et l'accrochage du second coup.

## Revendications

1. Fusil à deux coups possédant une détente unique non sélective et muni d'une sûreté (1) constituée par une pièce possédant une partie allongée dont une extrémité sert de butée à la queue de détente (18) après le premier coup, **caractérisé en ce que**,
a) la pièce (1) est creusée par un canal interne traversant la partie allongée (3) et débouchant à l'extrémité,
b) le canal renferme au moins une pièce mobile pouvant être déplacée le long du canal pour former une saillie (16) de longueur réglable.

2. Fusil selon la revendication 1 **caractérisé en ce que** le canal interne est constitué par un canal supérieur (4) fileté en communication avec un canal inférieur situé dans la partie allongée (3) de la sûreté, ledit canal supérieur (4) contenant une vis (5).

3. Fusil selon la revendication 2 **caractérisé en ce que** le canal supérieur (4) est incliné par rapport au canal inférieur et la vis (5) possède une extrémité pointue (6).

4. Fusil selon la revendication 1 ou 2 **caractérisé en ce que** la saillie (16) de longueur réglable est obtenue au moyen du canal inférieur,
a) qui présente un épaulement interne permettant de distinguer un canal amont (8) en communication avec le canal supérieur (4) et un canal aval (9) de diamètre supérieur,
b) qui contient une pièce cylindrique possédant une embase cylindrique (11) élargie, ladite embase (11) étant destinée à venir en appui sur l'épaulement,
c) qui est muni d'un ressort (13) comprimé entre l'embase (11) de la pièce cylindrique et une bague (14) alésée fixée à l'intérieur du canal aval (9), ladite bague (14) étant traversée par ladite pièce cylindrique.

5. Fusil selon l'une des revendications 2 à 4 **caractérisé en ce qu'**une bille (15) est intercalée entre la vis (5) du canal supérieur (4) et l'une des extrémités de la pièce cylindrique logée dans le canal inférieur.

6. Fusil selon la revendication 3 **caractérisé en ce que** l'extrémité pointue (6) de la vis (5) est de forme pyramidale à quatre faces.

7. Fusil selon l'une des revendications 2, 3, ou 6 **caractérisé en ce que** la vis (5) est une vis six pans creux HC.

8. Fusil selon l'une des revendications précédentes **caractérisé en ce que** toutes les interfaces mises en oeuvre dans la sûreté (1) sont nitrurées.

9. Fusil selon la revendication 1 **caractérisé en ce que**,
a) le canal interne est fileté et traverse de part en part la sûreté,
b) la pièce mobile est une vis dont la longueur est voisine de celle dudit canal.

## Patentansprüche

1. Zwillingsgewehr mit einem einzigen, nicht-selektiven Abzug und mit einer Sicherung (1), die aus einem Bauteil mit einem länglichen Bereich besteht, dessen eines Ende nach dem ersten Schuß als Anschlag für den Drücker (18) dient, **dadurch gekennzeichnet, daß**
a) das Bauteil (1) einen inneren Kanal aufweist, der den länglichen Bereich (3) durchquert und am Ende mündet,
b) der Kanal mindestens ein bewegliches Teil umschließt, das entlang des Kanals verschoben werden kann, um einen Vorsprung (16) einstellbarer Länge zu bilden.

2. Gewehr nach Anspruch 1, **dadurch gekennzeichnet, daß** der innere Kanal aus einem oberen, mit Gewinde versehenen Kanal (4) in Verbindung mit einem unteren Kanal besteht, der sich im länglichen Bereich (3) der Sicherung befindet, wobei der obere Kanal (4) eine Schraube (5) enthält.

3. Gewehr nach Anspruch 2, **dadurch gekennzeichnet, daß** der obere Kanal (4) in bezug auf den unteren Kanal geneigt ist und die Schraube (5) ein spitzes Ende (6) aufweist.

4. Gewehr nach Anspruch 1 oder 2, **dadurch gekennzeichnet, daß** der Vorsprung (16) einstellbarer Länge mit Hilfe des unteren Kanals erhalten wird,
a) der eine innere Schulter aufweist, die es ermöglicht, zwischen einem vorderen Kanal (8) in Verbindung mit dem oberen Kanal (4) und einem hinteren Kanal (9) größeren Durchmessers zu unterscheiden,
b) der ein zylindrisches Teil enthält, das einen verbreiterten zylindrischen Kragen (11) aufweist, wobei dieser Kragen (11) dazu bestimmt ist, gegen die Schulter in Anlage zu gelangen,
c) der mit einer Feder (13) ausgestattet ist, die zwischen dem Kragen (11) des zylindrischen Teils und einem ausgebohrten Ring (14) komprimiert ist, der im Inneren des hinteren Kanals (9) befestigt ist, wobei der Ring (14) vom zylindrischen Teil durchquert wird.

5. Gewehr nach einem der Ansprüche 2 bis 4, **dadurch gekennzeichnet, daß** eine Kugel (15) zwischen die Schraube (5) des oberen Kanals (4) und eines der Enden des zylindrischen Teils eingefügt ist, das sich im unteren Kanal befindet.

6. Gewehr nach Anspruch 3, **dadurch gekennzeichnet, daß** das spitze Ende (6) der Schraube (5) eine vierflächige Pyramidenform aufweist.

7. Gewehr nach einem der Ansprüche 2, 3 oder 6, **dadurch gekennzeichnet, daß** die Schraube (5) eine HC-Innensechskantschraube ist.

8. Gewehr nach einem der vorhergehenden Ansprüche, **dadurch gekennzeichnet, daß** alle in der Sicherung (1) verwendeten Übergangsflächen nitriert sind.

9. Gewehr nach Anspruch 1, **dadurch gekennzeichnet, daß**
a) der innere Kanal ein Gewinde aufweist und die Sicherung von einer Seite zur anderen durchquert,
b) das bewegliche Teil eine Schraube ist, deren Länge ähnlich der des Kanals ist.

## Claims

1. Two-shot rifle which has a single, non-selective trigger, and is provided with a safety device (1), which consists of a part which has an elongate portion, one end of which acts as a stop for the end (18) of the trigger after the first shot, **characterised in that**:
a) the part (1) is hollowed by an inner channel, which passes through the elongate portion (3), and opens at the end; and
b) the channel contains at least one mobile part, which can be displaced along the channel, in order to form a projection (16) with an adjustable length.

2. Rifle according to claim 1, **characterised in that** the inner channel consists of a threaded upper channel (4), which is in communication with a lower channel, located in the elongate portion (3) of the safety device, the said upper channel (4) containing a screw (5).

3. Rifle according to claim 2, **characterised in that** the upper channel (4) is inclined relative to the lower channel, and the screw (5) has a pointed end (6).

4. Rifle according to claim 1 or claim 2, **characterised in that** the projection (16) with an adjustable length is obtained by means of the lower channel:
a) which has an inner shoulder, making it possible to distinguish an upstream channel (8) which is in communication with the upper channel (4), and a downstream channel (9) with a larger diameter;
b) which contains a cylindrical part with an enlarged cylindrical base (11), the said base (11) being designed to be supported on the shoulder; and
c) which is provided with a spring (13), which is compressed between the base (11) of the cylindrical part and a bored ring (14), which is secured to the interior of the downstream channel (9), the said cylindrical part passing through the said ring (14).

5. Rifle according to any one of claims 2 to 4,
**characterised in that** a ball (15) is interposed between the screw (5) in the upper channel (4) and one of the ends of the cylindrical part, which is accommodated in the lower channel.

6. Rifle according to claim 3, **characterised in that** the pointed end (6) of the screw (5) is in the shape of a pyramid with four surfaces.

7. Rifle according to any one of claims 2, 3 or 6,
**characterised in that** the screw (5) is a hexagon socket screw HC.

8. Rifle according to any one of the preceding claims, **characterised in that** all of the interfaces which are used in the safety device (1) are nitrided.

9. Rifle according to claim 1, **characterised in that**:
a) the inner channel is threaded, and passes through the safety device from one side to the other; and
b) the mobile part is a screw, the length of which is close to that of the said channel.
